# EUROPÄISCHE PATENTSCHRIFT

(11) **EP 0 271 669 B1**
(45) Veröffentlichungstag und Bekanntmachung des Hinweises auf die Patenterteilung: **20.01.1993**
(21) Anmeldenummer: 87115460.5
(22) Anmeldetag: 22.10.1987
(51) Int. Cl.: H01H 83/02

(54) **Mechanismus für einen mit einem Leitungsschutzschalter kombinierten Fehlerstromschutzschalter**
Mechanism for an earth fault current circuit breaker combined with a line circuit breaker
Mécanisme pour un disjoncteur à courant de défaut à la terre combiné avec un disjoncteur de ligne

(30) Priorität: 19.12.1986 DE 3643511
(43) Veröffentlichungstag der Anmeldung: 22.06.1988
(73) Patentinhaber: Felten & Guilleaume Energietechnik AG, D-51058 Köln (DE)
(72) Erfinder: Müller, Gerriet, D-2890 Nordenham (DE); Beck, Martin, D-2890 Nordenham (DE); Wessling, Wilhelm, D-2890 Nordenham (DE)

(56) Entgegenhaltungen:
- EP-A- 0 014 871
- DE-A- 2 914 743
- DE-A- 3 007 243
- FR-A- 2 415 360
- FR-A- 2 500 957
- LU-A- 56 244

## Beschreibung

Die Erfindung betrifft einen Mechanismus für einen mit einem Leitungsschutzschalter kombinierten Fehlerstromschutzschalter gemäß dem Oberbegriff des Anspruchs 1.

Ein derartiger Mechanismus ist bereits bekannt (DE-PS 29 04 211). Bei diesem Mechanismus sind konstruktive Maßnahmen vorgesehen, die die Wiedereinschaltung des auf einen Fehlerstrom ansprechenden Auslöserelais mit großer, jedoch sehr weich einzuleitender Kraft bewirken, so daß ein Zerschlagen der empfindlichen Polflächen des meist nach dem Kraftprinzip arbeitenden Auslöserelais vermieden wird. Hierzu wirken zunächst zwei Federn nach dem Entklinken des Auslösemechanismus auf den Verschwenkvorgang des Schalthebels, der dadurch mit großer Kraft das Übertragungsglied, das die Mechanismen der Leitungsschutzschalter betätigt, ansteuern kann. Erst nach anfänglichem Verschwenken des Schalthebels erfolgt die Mitnahme des Klinkenhebels und damit das selbsttätige Wiedereinschalten des Auslöserelais. Zum Erreichen des gesteckten Ziels sind allerdings zahlreiche Bauteile und drei Verklinkungsstellen erforderlich.

Es ist auch ein Mechanismus für einen mit einem Leitungsschutzschalter kombinierten Fehlerstromauslöser bekannt, der einen vom Leitungsschutzschalter getrennten Handbedienungsknebel, ein von einem Mechanismusteil rückstellbares Auslöserelais und ein auf die Verklinkung des Leitungsschutzschalters einwirkendes Übertragungsglied aufweist (DE-OS 31 07 687). Die Verringerung der Einzelteile führt allerdings zu recht komplizierten und aufwendigen Bauelementen, wozu besonders der Klinkenhebel zählt, da dieser mit wenigstens 3 anderen Bauelementen korrespondiert und eine mit einer Stahlkugel bestückte Klinkennase besitzt. Auch müssen die Aufnahmen des zweifach gebogenen Kupplungsbügels, der als Verbindungsglied zwischen dem Fehlerstromauslöser und dem benachbarten Leitungsschutzschalter dient, sehr sorgfältig ausgeführt werden, da sonst die Gefahr des Verkantens besteht.

Der Erfindung liegt daher die Aufgabe zugrunde, einen Mechanismus für einen mit einem Leitungsschutzschalter kombinierten Fehlerstromschutzschalter der zuvor geschilderten Art mit dem Ziel zu schaffen, mit möglichst wenigen und unkomplizierten Bauteilen und mit einem Minimum an Verklinkungsstellen auszukommen.

Diese Aufgabe wird erfindungsgemäß durch die im Kennzeichen des Anspruchs 1 angegebenen konstruktiven Maßnahmen gelöst.

Die mit der Erfindung erzielten Vorteile bestehen unter Aufrechterhaltung der Sicherheit und der Zuverlässigkeit in einem wesentlich vereinfachten Herstellungsverfahren.

Eine besonders vorteilhafte Ausgestaltung des Gegenstandes nach Anspruch 1 ist im Rückführungsblech zu sehen, das nicht nur für die Rückstellung der Auslöseeinrichtung verantwortlich ist, sondern auch einen Rückstellbügel trägt, der indirekt für die Auslösung des Leitungsschutzschalters zuständig ist. Hierbei spielt eine Feder, gegen deren Druck das Rückführungsblech bewegbar ist, eine entscheidende Rolle.

Ein Ausführungsbeispiel der Erfindung ist in einer Zeichnung dargestellt und wird im folgenden näher erläutert. Es zeigt die Figur einen Fehlerstromschutzschalter in Seitenansicht, bei abgenommener Seitenwand.

Nach der Figur ist der Mechanismus des Fehlerstromschutzschalters in einem Gehäuse 1 untergebracht, dessen sichtbare Seitenwand 2 an einen benachbarten Leitungsschutzschalter (nicht dargestellt) grenzt. In dieser Seitenwand befindet sich ein Schlitz 3, der für ein Übertragungsglied vom Fehlerstromschutzschalter zum benachbarten Leitungsschutzschalter vorgesehen ist. Für die Auslösung des Fehlerstromschutzschalters ist eine Auslöseeinrichtung 4 vorgesehen, welche die elektrische Energie in eine mechanische Energie umsetzt. Hierzu besitzt die Auslöseeinrichtung ein Betätigungsglied 5, das im Auslösefall auf ein Auslöseblech 6 einwirkt. Dieses Auslöseblech ist im Querschnitt etwa L-förmig ausgebildet, wobei sein längerer Schenkel 7 mit einem Auslösehebel 13 korrespondiert und der kürzere Schenkel 8 endseitig derart umgebogen ist, daß ein kleines Stück dieses Schenkels parallel zum längeren Schenkel verläuft und damit einen Anschlag 9 für das Betätigungsglied 5 bildet. In der Mitte des längeren Schenkels weist das Auslöseblech eine abgewinkelte Lasche 10 mit einer Bohrung auf, die ein Aufstecken des Auslöseblechs auf eine gehäusefeste Achse 11 gestattet. Das Auslöseblech steht unter der Wirkung einer Drehfeder 14.

Ein Rückführungsblech 15 besitzt endseitig ein rohrförmiges Teil 16, welches eine gehäusefeste Achse 17 umschließt. Im mittleren Bereich weist das Rückführungsblech eine abgewinkelte Lasche 18 mit einer Bohrung auf, die zur Aufnahme eines Rückstellbügels 21 dient. Am freien Ende ist das Rückführungsblech derart abgewinkelt, daß es im eingeschalteten Zustand des Fehlerstromschutzschalters etwa senkrecht auf dem Auslöseblech 6 unterhalb des Drehpunktes steht. Die Bewegung des Rückführungsblechs erfolgt gegen die Wirkung einer Konusfeder 20.

Der Rückstellbügel 21 ist an seinem freien Ende kreisförmig abgebogen und umschließt einen zylindrischen Stift 22. Gleichfalls sind mit diesem zylindrischen Stift ein Ausschaltbügel 25 für den benachbarten Leitungsschutzschalter und ein Zwischenglied 26 verbunden. Der zylindrische Stift gleitet in einer beidseitigen Schaltkulisse 24, die einmal von der Rückwand 2 und zum anderen von einer Zwischenplatte 30 (nicht dargestellt) gebildet wird. Die Bewegung des zylindrischen Stifts erfolgt bei der Einschaltung gegen die Wirkung einer Drehfeder 23, die gleichzeitig den Auslösestrom bei Betätigung der Prüftaste führt. Das Zwischenglied steht über einem Bügel 28 mit dem Einschalthebel 29 des Fehlerstromschutzschalters in Verbindung. Mit dem Zwischenglied ist ferner ein Verklinkungshebel 27 verbunden, der die Verklinkungsstelle mit dem Auslösehebel 13 bildet, der unter der Wirkung einer Drehfeder 14 steht.

Da der Fehlerstromschutzschalter über keinerlei Schaltkontakte verfügt, muß der benachbarte Leitungsschutzschalter das Schalten der Kontakte übernehmen, d.h. beide Schalter müssen eingeschaltet werden. Der Leitungsschutzschalter kann auch bis zu einer vierpoligen Ausführung eingesetzt sein. Das gleichzeitige Ein- und Ausschalten einer mehrfachen Kombination von Hand erfolgt durch untereinander gekoppelte Einschalthebel. Beim Ausschalten im Fehlerfall lösen alle Leitungsschutzschalter gleichzeitig aus, da die Auslösehebel aller Leitungsschutzschalter miteinander in Wirkverbindung stehen.

In einem Fehlerstromfall wird die Auslöseeinrichtung 4 derart beaufschlagt, daß das Betätigungsglied 5 nach außen tritt und das Auslöseblech 6 im Uhrzeigersinn bewegt. Damit wirkt das Ende des längeren Schenkels 7 auf den Auslösehebel 13 des Fehlerstromschutzschalters ein, womit die Verklinkungsstelle zwischen dem Verklinkungshebel 27 und dem Auslösehebel 13 aufgehoben wird. Damit kann der zylindrische Stift 22 in der Schaltkulisse 24 in Richtung zum Auslösehebel 13 gleiten, womit gleichzeitig der Ausschaltbügel für den Leitungsschutzschalter die Verklinkungsstelle im benachbarten Leitungsschutzschalter aufhebt und die Schaltkontakte öffnet. Ferner wird mit diesem Vorgang der Rückstellbügel 21 betätigt, so daß das Rückführungsblech 15 das Auslöseblech 6 entgegen dem Uhrzeigersinn dreht und damit über das Betätigungsglied 5 die Auslöseeinrichtung 4 zurückstellt.

Im Überstrom- oder Kurzschlußfall wird nur der Leitungsschutzschalter betätigt, während der Fehlerstromschutzschalter wegen seiner empfindlichen Auslöseeinrichtung im eingeschalteten Zustand verbleibt.

## Patentansprüche

1. Mechanismus für einen mit einem Leitungsschutzschalter kombinierten Fehlerstromschutzschalter, welche getrennte Einschalthebel (29) für beide Schalter aufweisen, mit einem Mechanismusteil, durch den die Auslöseeinrichtung (4) des Fehlerstromschutzschalters rückstellbar ist, mit einem auf die Verklinkung des Leitungsschutzschalters einwirkenden Übertragungsglied (25), **dadurch gekennzeichnet**, daß ein um eine gehäusefeste Achse (11) drehbewegliches Auslöseblech (6) mit einem Betätigungsglied (5) der Auslöseeinrichtung (4), einem unter Druck einer Feder (20) stehenden Rückführungsblech (15) und einem Auslösehebel (13) für den Fehlerstromschutzschalter in Wirkverbindung steht, daß das Rückführungsblech (15) über einen Rückstellbügel (21) gelenkig mit einem als Ausschaltbügel (25) für den Leitungsschutzschalter ausgebildeten Übertragungsglied verbunden ist, wobei das Gelenk als zylindrischer Stift (22) ausgebildet und in einer Schaltkulisse (24) bewegbar ist, daß der zylindrische Stift über ein Zwischenglied (26) sowohl mit dem Einschalthebel (29) für den Fehlerstromschutzschalter als auch mit einem Verklinkungshebel (27) für den Auslösehebel verbunden ist, und daß der Ausschaltbügel durch einen Schlitz (3) des Gehäuses (1) in den benachbarten Leitungsschutzschalter eindringt und mit dem Auslösehebel des Leitungsschutzschalters in Wirkverbindung steht, und daß die Feder (20) bei der Auslösung gleichzeitig die Auslöseeinrichtung (4) über das Rückführungsblech (15) und das Auslösestück (6) zurückstellt und den Leitungsschutzschalter über den Rückstellbügel (21) und den Ausschaltbügel (25) ausschaltet.

2. Mechanismus nach Anspruch 1, **dadurch gekennzeichnet**, daß das Auslöseblech (6) etwa L-förmig ausgebildet ist, wobei der längere Schenkel (7) mit zwei abgewinkelten, je eine Bohrung aufweisenden Laschen (10) versehen ist und der kürzere Schenkel (8) endseitig parallel zum längeren Schenkel als Anschlag (9) für das Betätigungsglied (5) der Auslöseeinrichtung (4) abgewinkelt ist.

3. Mechanismus nach Anspruch 1 oder 2, **dadurch gekennzeichnet**, daß das Rückführungsblech (15) an einem Ende rohrförmig (16) ausgebildet und auf eine feste Gehäuseachse (17) aufsteckbar ist, daß im mittleren Bereich des Rückführungsblechs eine abgewinkelte Lasche (18) mit einer Bohrung für den Rückstellbügel (21) angebracht ist, und daß das Rückführungsblech gegen den Druck der Feder (20) um die Gehäuseachse drehbar ist, und daß das freie Ende (19) des Rückführungsblechs derart abgewinkelt ist, daß es etwa senkrecht auf den längeren Schenkel (7) des Auslöseblechs (6) stößt.

4. Mechanismus nach einem der Ansprüche 1 bis 3, **dadurch gekennzeichnet**, daß der zylindrische Stift (22) nach Aufnahme des Rückstellbügels (21) des Ausschaltbügels (25) für den Leitungsschutzschalter und eines Zwischengliedes (26) in der Schaltkulisse (24) der Gehäuserückwand (2) und einer Zwischenplatte (30) im Fehlerstromschutzschalter gegen den Druck einer Drehfeder (23) bewegbar ist, die gleichzeitig den Auslösestrom bei Betätigung der Prüftaste führt.

## Claims

1. Mechanism for an earth fault current circuit breaker combined with a line circuit breaker, which have separate switch levers (29) for both switches, incorporating a mechanism with which the release device (4) of the earth fault current circuit breaker can be reset, with a transmission element (25) acting on the latching of the line circuit breaker, **wherein** an actuator plate (6) capable of movement round an axis (11) fixed in the housing is operatively connected to an activating element (5) of the release device (4), a return plate (15) under pressure from a spring (20), and a release lever (13) for the earth fault current circuit breaker, wherein the return plate (15) has a jointed connection by way of a resetting arm (21) to a transmission element taking the form of a contact-breaking arm (25) for the line circuit breaker, with the joint taking the form of a cylindrical pin (22) and movable in a switch gate (24), wherein the cylindrical pin is connected by means of an intermediate element (26) both with the switch lever (29) for the earth fault current circuit breaker and with a latching lever (27) for the release lever, and wherein the contact-breaking arm enters the adjacent line circuit breaker through an aperture (3) in the housing (1) and is operatively connected to the release lever of the line circuit breaker, and wherein the spring (20) on release simultaneously resets the release device (4) by means of the return plate (15) and the actuator (6) and cuts out the line circuit breaker by means of the resetting arm (21) and the contact-breaking arm (25).

2. Mechanism as claimed in Claim 1, **wherein** the actuator plate (6) is roughly L-shaped, with the longer arm (7) having two angled brackets (10), each with a hole drilled in them, and the shorter arm (8) angled at its extremity parallel to the longer arm as a stop (9) for the activating element (5) of the release device (4).

3. Mechanism as claimed in Claim 1 or 2, **wherein** the return plate (15) is of tubular form (16) at one end and can be pushed on to a fixed axis (17), wherein an angled bracket (18) with a hole drilled for the resetting arm (21) is located in the middle area of the return plate, and wherein the return plate can be rotated around the fixed axis against the pressure of the spring (20), and wherein the free end (19) of the return plate is angled in such a manner that it strikes approximately vertically on the longer arm (7) of the actuator plate (6).

4. Mechanism as claimed in one of Claims 1 to 3, **wherein** the cylindrical pin (22) is movable after the application of the resetting arm (21) of the contact-breaking arm (25) for the line circuit breaker and of an intermediate element (26) in the switch gate (24) of the housing rear wall (2) and an intermediate plate (30) in the earth fault current circuit breaker against the pressure of a torsion spring (23), which simultaneously carries the actuating current when the test key is pressed.

## Revendications

1. Mécanisme pour un disjoncteur à courant de défaut à la terre combiné à un disjoncteur de ligne, comportant des leviers de déclenchement (29) distincts, avec une partie de mécanisme et un organe de transmission (25) agissant sur l'enclenchement du disjoncteur de protection de ligne, susceptible d'être rappelé par le dispositif de déclenchement (4) du disjoncteur à courant de défaut à la terre, mécanisme caractérisé en ce qu'une tôle de déclenchement (6) mobile en rotation autour d'un axe (11) solidaire du boîtier coopère avec un organe de manoeuvre (5) du dispositif de déclenchement (4), avec une tôle de rappel (15) soumise à la pression d'un ressort (20) et d'un levier de déclenchement (13) pour le disjoncteur à courant de défaut à la terre, la tôle de rappel (15) étant reliée de manière articulée à un organe de transmission en forme d'étrier de déclenchement (25) pour le disjoncteur de protection de ligne, l'articulation étant constituée par une tige cylindrique (22), mobile dans une coulisse de commutation (24), la tige cylindrique étant reliée par un organe intermédiaire (26) à la fois avec le levier d'enclenchement (29) du disjoncteur à courant de défaut à la terre et à un levier d'enclenchement (27) pour le levier de déclenchement et en ce que l'étrier de déclenchement pénètre à travers une fente (3) du boîtier (1) dans le disjoncteur de protection de ligne, voisin, en coopérant avec le levier de déclenchement de ce disjoncteur, et en ce que le ressort (20), au moment du déclenchement, rappelle simultanément le dispositif de déclenchement (4) par la tôle de rappel (15) et la pièce de déclenchement (6) et en ce que le disjoncteur de protection de ligne déclenche l'étrier de rappel (21) et l'étrier de coupure (25).

2. Mécanisme selon la revendication 1, caractérisé en ce que la tôle de déclenchement (6) a une forme assimilable à un L dont la plus grande branche (7) est munie de deux pattes (10) repliées, ayant chacune un perçage et dont la branche la plus courte (8) est recourbée à une extrémité parallèlement à la branche la plus longue pour former une butée (9) pour l'organe de manoeuvre (5) du dispositif de déclenchement (4).

3. Mécanisme selon la revendication 1 ou 2, caractérisé en ce que la tôle de rappel (15) a une extrémité de forme tubulaire (16) et s'engage sur un axe (17) solidaire du boîtier, et en ce que dans la zone médiane, la tôle de rappel comporte une patte (18) repliée munie d'un perçage pour l'étrier de rappel (21) et en ce que la tôle de rappel peut tourner autour de l'axe du boîtier contre la pression du ressort (20) et en ce que l'extrémité libre (19) de la tôle de rappel est repliée pour arriver sensiblement à l'équerre sur la branche la plus longue (7) de la tôle de déclenchement (6).

4. Mécanisme selon l'une des revendications 1 à 3, caractérisé en ce que la tige cylindrique (22) après réception de l'étrier de rappel (21) de l'étrier de déclenchement (25) du disjoncteur de protection de ligne et d'un organe intermédiaire (26) dans la coulisse de commutation (24) de la paroi arrière (2) du boîtier et d'une plaque intermédiaire (30) du disjoncteur à courant de défaut à la terre, peut être déplacée contre la pression d'un ressort de rotation (23) qui conduit en même temps le courant de déclenchement lors de l'actionnement de la touche de contrôle.
